# EUROPÄISCHE PATENTSCHRIFT

(11) **EP 1 201 315 B1**
(45) Veröffentlichungstag und Bekanntmachung des Hinweises auf die Patenterteilung: **21.12.2005**
(21) Anmeldenummer: 01123728.6
(22) Anmeldetag: 04.10.2001
(51) Int. Cl.: B05B 5/04, B05B 3/10

(54) **Hochrotationszerstäuber zur Aufbringung von Pulverlack**
High-speed rotary atomizer for powder paint
Pulvérisateur à vitesse de rotation élevée pour peinture en poudre

(30) Priorität: 27.10.2000 DE 10053294
(43) Veröffentlichungstag der Anmeldung: 02.05.2002
(73) Patentinhaber: EISENMANN Lacktechnik GmbH & Co. KG, 71032 Böblingen (DE)
(72) Erfinder: Reichler, Jan, 78465 Konstanz (DE)
(74) Vertreter: Ostertag, Ulrich

(56) Entgegenhaltungen:
- DE-A- 3 002 206
- DE-A- 19 816 648
- US-A- 5 704 977
- US-A- 5 853 126

## Beschreibung

Die Erfindung betrifft einen Hochrotationszerstäuber zur Aufbringung von Pulverlack mit einem Gehäuse; mit einem an der Vorderseite des Gehäuses angeordneten drehbaren Glockenteller; mit einem in dem Gehäuse untergebrachten Motor, der den Glockenteller antreibt; mit einer auf der Welle des Motors angebrachten Signalscheibe, die optisch erfaßbare Markierungen trägt, und mit einer Befestigungseinrichtung, mit welcher ein Glasfaserkabel so befestigt werden kann, daß die Stirnseite seiner Seele in der Nähe der Markierungen der Signalscheibe liegt.

Bei Hochrotationszerstäubern ist es wichtig, die Drehzahl des Motors und damit die Drehzahl des Glockentellers genau kontrollieren zu können, da hierdurch die Verwirbelung des zerstäubten Pulvers und die Form der erzeugten Pulverwolke beeinflußt werden. Es gibt verschiedene Methoden, die Drehzahl des Motors zu überwachen. Eine der gebräuchlichsten ist die, auf die Welle des Motors eine Markierungen tragende Signalscheibe aufzusetzen und den Vorbeilauf dieser Markierungen an der Stirnseite der Seele eines Glasfaserkabels zu überwachen. Hierzu wird über das Glasfaserkabel Licht auf die vorbeilaufende Signalscheibe geworfen und von den Markierungen reflektiertes Licht über das Glasfaserkabel zurück in einen Empfänger geleitet, der aus der gemessenen Frequenz des Lichtsignales die Drehzahl des Motors errechnet.

Bei bekannten Hochrotationszerstäubern der eingangs genannten Art ist das Glasfaserkabel an dem Hochrotationszerstäuber unbeweglich befestigt. Der Hochrotationszerstäuber ist seinerseits an einem Roboterarm angebracht, der Bewegungen um mehrere Achse ausführen kann. Die dabei eintretenden Drehbewegungen des Hochrotationszerstäubers können von dem Glasfaserkabel nicht nachvollzogen werden, was zu Torsionen und Verdrillungen und entsprechenden Beschädigungen des Glasfaserkabels führt. Ein gattungsgemäßer Hochrotationszerstäuber wird in das Dokument US-A-5 853 126 gezeigt.

Aufgabe der vorliegenden Erfindung ist es, einen Hochrotationszerstäuber der eingangs genannten Art so auszugestalten, daß das Glasfaserkabel geschont wird.

Diese Aufgabe wird erfindungsgemäß dadurch gelöst, daß die Befestigungseinrichtung so eingerichtet ist, daß sich das in ihr festgelegte Glasfaserkabel um seine eigene Achse drehen kann.

Bewegt sich ein Hochrotationszerstäuber nach der vorliegenden Erfindung mit dem Roboterarm, so vollzieht das Glasfaserkabel zwar die tranlatorischen Bewegungen mit; es koppelt sich jedoch von den Drehbewegungen des Hochrotationszerstäubers dadurch ab, daß es sich in der Befestigungseinrichtung um seine eigene Achse verdreht. Torsionen und Verdrillungen des Glasfaserkabels, die zur Ermüdungen und Beschädigungen insbesondere der Seele des Glasfaserkabels führen können, treten nicht mehr auf.

Bei einer besonders bevorzugten Ausführungsform der Erfindung weist die Befestigungseinrichtung auf:
a) ein Gehäuse, welches unverdrehbar mit dem Gehäuse des Hochrotationszerstäubers verbunden ist;
b) ein Buchse, welche innerhalb des Gehäuses der Befestigungseinrichtung verdrehbar angeordnet ist und an welcher die Seele des Glasfaserkabels festlegbar ist.

Dabei ist wiederum zweckmäßig, wenn die Befestigungseinrichtung ein Spannteil umfaßt, welches gemeinsam mit der Buchse verdrehbar ist und mit der Buchse zur Festlegung der Seele des Glasfaserkabels zusammenwirkt.

Das Spannteil kann in diesem Falle einen in die Buchse einschraubbaren Spannhals aufweisen, der an seinem Ende einen Schlitz sowie eine Nockenfläche aufweist, die mit einer Nockenfläche in der Durchgangsbohrung der Buchse zusammenwirkt. Das geschlitzte Ende des Spannhalses hat die Wirkung einer Spannzange, die beim Eindringen des Spannhalses in die Buchse durch die zusammenwirkenden Nockenflächen zusammegedrückt wird und dabei an der Mantelfläche der Seele des Glasfaserkabels angreift und dieses festhält.

Die Buchse kann drehschlüssig mit einem Anschlußnippel für das Glasfaserkabel verbunden sein. Am diesem wird der Mantel des Glasfaserkabels festgelegt.

Zweckmäßig ist ferner, wenn das Gehäuse der Befestigungseinrichtung zwei parallele, geradlinige Nuten aufweist, in welche zwei Schenkel eines U-förmigen, lösbar an einem Gehäuseteil angebrachten Befestigungsteils eingeführt sind. Die Befestigungseinrichtung kann in diesem Falle als Baueinheit einfach dadurch demontiert werden, daß die Schenkel des Befestigungsteiles aus den Nuten des Gehäuses der Befestigungseinrichtung herausgezogen werden; danach kann die Befestigungseinrichtung axial entnommen werden, wodurch die Spanneinrichtung, mit welcher das Glasfaserkabel festgelegt ist, zugänglich wird.

Ein Ausführungsbeispiel der Erfindung wird nachfolgend anhand der Zeichnung näher erläutert; es zeigen
- Figur 1:: einen Axialschnitt durch den vom Glockenteller abgewandten, hinteren Bereich eines Hochrotationszerstäubers;
- Figur 2:: in vergößertem Maßstab die Befestigungseinrichtung für ein Glasfaserkabel, die bei dem Hochrotationszerstäuber von Figur 1 verwendet wird.

Zunächst wird auf Figur 1 Bezug genommen. Das Gehäuse 1 des Hochrotationszerstäubers ist ein im wesentlichen rotationssymmetrisches Teil, dessen Achse in Figur 1 horizontal verläuft. Dargestellt ist der hintere Bereich des Gehäuses 1, der dem Glockenteller abgewandt ist. Der Glockenteller selbst ist in der Zeichnung nicht dargestellt und links von dem gezeigten Ausschnitt zu denken. Im Inneren des Gehäuses 1 ist ein Motor 2 untergebracht, der ebenfalls nur teilweise gezeigt ist und dessen Welle den Glockenteller antreibt. Der Motor 2 ist in hier nicht näher interessierenden Weise zwischen zwei Gehäuseeinsätzen 3, 4 befestigt.

Die Welle des Motors 2 ist durch diesen hindurchgeführt und trägt auf dessen Rückseite eine Signalscheibe 6, die sich mit der Welle mitdreht. Im Randbereich der nach hinten zeigenden Stirnseite der Signalscheibe 6 sind Markierungen, z.B. in Form von abwechselnd spiegelnden und nicht spiegelnden Segmenten 5 angebracht.

Das Gehäuse 1 ist an seiner hinteren Seite durch eine Anschlußplatte 7 verschlossen. Diese trägt ein Umfangsgewinde 8, auf welche eine an einer Stufe des Gehäuses 1 angreifende Überwurfmutter 9 aufgedreht ist. Die Anschlußplatte 7 dient einerseits der Halterung des Hochrotationszerstäubers an einem Roboterarm und trägt andererseits verschiedene Luftanschlüsse, deren Funktion hier nicht von Interesse ist.

Durch eine Bohrung 11 in der Anschlußplatte 7 und eine Stufenbohrung 12 in dem Gehäuseeinsatz 4 ist eine Befestigungseinrichtung 13 für ein Glasfaserkabel hindurchgeführt, das in der Zeichnung nicht dargestellt ist. Diese Befestigungseinrichtung 13 wird weiter unten anhand der Figur 2 näher erläutert. Zunächst genügt es zu wissen, daß mit ihrer Hilfe das Glasfaserkabel mit seiner Stirnseite nahe an die Markierungen 5 auf der Signalscheibe 6 herangeführt werden kann, wobei das Glasfaserkabel zwar axial festgehalten ist, dabei aber um seine eigene Achse verdreht werden kann.

Die genaue Bauweise der Befestigungseinrichtung 13, mit welcher dieses Ergebnis erzielt wird, ist der Figur 2 zu entnehmen. Diese zeigt die Befestigungseinrichtung 13 in einem gegenüber Figur 1 größerem Maßstab. Sie umfaßt ein im wesentlichen rotationssymmetrisches Einsatzgehäuse 14, welches einen in der Einbaulage außerhalb der Anschlußplatte 7 liegenden Bereich 14a mit größerem Durchmesser und einen in der Einbaulage innerhalb der Anschlußplatte 7 liegenden Bereich 14b kleineren Durchmessers besitzt. An der Übergangsstelle zwischen dem Bereich 14a größeren Durchmessers und dem Bereich 14b kleineren Durchmessers sind in die Mantelfläche des Einsatzgehäuses 14 zwei parallele, geradlinige Nuten 15, 16 eingebracht. Der Zweck dieser Nuten 15, 16 wird weiter unten deutlich werden.

Eine gestufte Durchgangsbohrung 17 erstreckt sich durch das Einsatzgehäuse 14 hindurch und nimmt eine Buchse 18 auf. Die Buchse 18 ragt am äußeren Ende mit einem Gewindeabschnitt 19 aus dem Einsatzgehäuse 14 heraus. Am gegenüberliegenden Ende ist die Buchse 18 mit einem radial überstehenden Flansch 20 versehen, mit dem sie an einer Stufe der Durchgangsbohrung 17 des Einsatzgehäuses 14 anliegt.

Die Durchgangsbohrung 21 der Buchse 18 ist an ihrem nach innen, in Figur 1 also nach links und in Figur 2 nach unten weisenden Ende mit einem Gewindeabschnitt 21a größeren Durchmessers versehen, der über eine gegen die Achse der Durchgangsbohrung 21 geneigte Nockenfläche 22 in einen glatten Abschnitt 21b kleineren Durchmessers übergeht.

In den Gewindeabschnitt 21a der Durchgangsbohrung 21 der Buchse 18 ist der Spannhals 23a eines Spannteiles 23 eingeschraubt, der ein komplementäres Außengewinde aufweist. Das äußere, in Figur 1 also rechts und in Figur 2 oben liegende Ende des Spannhalses 23a ist durch einen Schlitz 24 unterteilt, so daß dieses Ende die Funktion einer Spannzange übernehmen kann. Das Ende des Spannhalses 23a ist außerdem abgeschrägt und bildet so eine Nockenfläche 25, welche mit der Nockenfläche 22 der Buchse 18 zusammenwirkt.

Das Spannteil 23 besitzt außerdem einen sich innen, in Figur 1 also nach links und in Figur 2 nach unten erstreckenden hohlzylindrischen Fortsatz 23b, der sich in der Einbaulage, wie in Figur 1 gezeigt, durch den Gehäuseeinsatz 4 hindurch erstreckt.

Auf den nach außen überstehenden Gewindeabschnitt 19 der Buchse 18 ist das Innengewinde 27 eines Anschlußnippels 26 aufgedreht.

Das Glasfaserkabel wird in der Befestigungseinrichtung 13 in folgender Weise montiert:

Die die Glasfasern enthaltende Seele des Glasfaserkabels wird über eine Strecke freigelegt, die ausreicht, um diese Seele durch die Durchgangsbohrungen 21 der Buchse 18 und 28 des Spannteiles 23 soweit hindurchzuführen, daß ihre Stirnseite sich nahe an dem Ende des hohlzylindrischen Fortsatzes 23b des Spannteiles 23 befindet. Der Mantel des Kabels wird in bekannter Weise an dem Anschlußnippel 26 festgelegt. Beim Durchschieben der Seele des Glasfaserkabels durch die Buchse 18 und das Spannteil 23 ist letzteres noch verhältnismäßig weit zurück, also von der Buchse 18 weg, gedreht, so daß die gespaltenen Hälften des Spannhalses 23a noch auseinandergefedert sind und die Seele des Glasfaserkabels passieren lassen. Befindet sich dann diese Seele in der richtigen Position, wird das Spannteil 23 weiter in den Gewindeabschnitt 21a der Buchse 18 eingedreht. Durch Zusammenwirken der Nockenfläche 22 der Buchse 18 mit der Nockenfläche 25 des Spannteiles 23 werden nunmehr die beiden Hälften des Spannhalses 23a zusammengedrückt. Die Mantelfläche der Seele des Glasfaserkabels wird dabei erfaßt und axial fixiert.

Die so mit dem Glasfaserkabel verbundene Befestigungseinrichtung 13 wird jetzt in die Durchgangsbohrung 11 der Anschlußplatte 7 und die Durchgangsbohrung 12 des Gehäuseeinsatzes 4 eingeführt; die Stirnseite der Seele des Glasfaserkabels befindet sich nunmehr in unmittelbarer Nähe zu den Markierungen 5 auf der Signalscheibe 6.

Jetzt werden in die beiden Nuten 15, 16, des Einsatzgehäuses 14 die parallelen, geradlinigen Schenkel eines U-förmigen Befestigungsteiles 28 (vgl. Figur 1) eingeführt, welches an der hinteren Stirnfläche der Anschlußplatte 7 anliegt und dort angeschraubt ist. Die Anordnung ist offensichtlich so, daß nunmehr die Befestigungseinrichtung 13 axial in beiden Richtungen festgelegt ist, wobei sich das Einsatzgehäuse 14 nicht verdrehen kann. Gleichwohl kann sich das in der Befestigungseinrichtung 13 festgeklemmte Glasfaserkabel um seine eigene Achse drehen. Dies wird dadurch möglich, daß sich die aus Buchse 18, Anschlußnippel 26 und Befestigungsteil 23 gebildete Einheit insgesamt gegenüber dem Einsatzgehäuse 14 verdrehen kann.

Wird nunmehr im Betrieb des Hochrotationszerstäubers dieser von einem Roboterarm um bestimmte Achsen verdreht, so wird das Glasfaserkabel nicht mehr tordiert; vielmehr ist es aufgrund der Befestigungeinrichtung 13 möglich, daß das Glasfaserkabel "stehen bleibt", während sich der Hochrotationszerstäuber gegenüber diesem dreht.

## Patentansprüche

1. Hochrotationszerstäuber zur Aufbringung von Pulverlack mit einem Gehäuse (1); mit einem an der Vorderseite des Gehäuses angeordneten Glockenteller; mit einem in dem Gehäuse (1) untergebrachten Motor (2), der den Glockenteller antreibt; mit einer auf der Welle des Motors angebrachten Signalscheibe (6), die optisch erfaßbare Markierungen (5) trägt, und mit einer Befestigungseinrichtung (13), mit welcher ein Glasfaserkabel so befestigt werden kann, daß die Stirnseite seiner Seele in der Nähe der Markierungen (5) der Signalscheibe (6) liegt,
**dadurch gekennzeichnet, daß**
die Befestigungseinrichtung (13) so eingerichtet ist, daß sich das in ihr festgelegte Glasfaserkabel um seine eigene Achse drehen kann.

2. Hochrotationszerstäuber nach Anspruch 1, **dadurch gekennzeichnet, daß** die Befestigungseinrichtung (13) aufweist:
a) ein Gehäuse (14), welches unverdrehbar mit dem Gehäuse (1) des Hochrotationszerstäubers verbunden ist;
b) eine Buchse (18), welche innerhalb des Gehäuses (1) der Befestigungseinrichtung (13) verdrehbar angeordnet ist und an welcher die Seele des Glasfaserkabels festlegbar ist.

3. Hochrotationszerstäuber nach Anspruch 2, **dadurch gekennzeichnet, daß** die Befestigungseinrichtung (13) ein Spannteil (23) umfaßt, welches gemeinsam mit der Buchse (18) verdrehbar ist und mit der Buchse (18) zur Festlegung der Seele des Glasfaserkabels zusammenwirkt.

4. Hochrotationszerstäuber nach Anspruch 3, **dadurch gekennzeichnet, daß** das Spannteil (23) einen in die Buchse (18) einschraubbaren Spannhals (23a) aufweist, der an seinem Ende einen Schlitz (24) sowie eine Nockenfläche (25) aufweist, die mit einer Nockenfläche (22) in der Durchgangsbohrung (21) der Buchse (18) zusammenwirkt.

5. Hochrotationszerstäuber nach einem der Ansprüche 2 bis 4, **dadurch gekennzeichnet, daß** die Buchse (18) drehschlüssig mit einem Anschlußnippel (26) für das Glasfaserkabel verbunden ist.

6. Hochrotationszerstäuber nach einem der Ansprüche 2 bis 5, **dadurch gekennzeichnet, daß** das Gehäuse (14) der Befestigungseinrichtung (13) zwei parallele, geradlinige Nuten (15, 16) aufweist, in welche zwei Schenkel eines U-förmigen, lösbar an einem Gehäuseteil angebrachten Befestigungsteils (28) eingeführt sind.

## Claims

1. A high-speed rotary atomiser for applying powder coating, having a housing (1); having a bell cup arranged at the front of the housing; having a motor (2) accommodated in the housing (1) and driving the bell cup; having a signal disk (6) attached to the shaft of the motor, which disk (6) bears optically detectable markings (5), and having a mounting means (13), with which a glass fibre cable may be so mounted that the end of its core lies in the vicinity of the markings (5) on the signal disk (6),
**characterised in that**
the mounting means (13) is so arranged that the glass fibre cable fixed therein may rotate about its own axis.

2. A high-speed rotary atomiser according to claim 1, **characterised in that** the mounting means (13) comprises:
a) a housing (14), which is connected non-rotatably to the housing (1) of the high-speed rotary atomiser;
b) a bushing (18), which is arranged rotatably inside the housing (1) of the mounting means (13) and to which the core of the glass fibre cable may be fixed.

3. A high-speed rotary atomiser according to claim 2, **characterised in that** the mounting means (13) comprises a clamping element (23), which is rotatable together with the bushing (18) and interacts with the bushing (18) to fix the core of the glass fibre cable.

4. A high-speed rotary atomiser according to claim 3, **characterised in that** the clamping element (23) comprises a clamping collar (23a) screwable into the bushing (18), which clamping collar (23a) comprises at its end a slot (24) and a cam face (25), which interacts with a cam face (22) in the through-hole (21) in the bushing (18).

5. A high-speed rotary atomiser according to any one of claims 2 to 4, **characterised in that** the bushing (18) is connected for rotation with a connecting nipple (26) for the glass fibre cable.

6. A high-speed rotary atomiser according to any one of claims 2 to 5, **characterised in that** the housing (14) of the mounting means (13) comprises two parallel, straight grooves (15, 16), into which are introduced two legs of a U-shaped mounting element (28) attached detachably to a housing part.

## Revendications

1. Pulvérisateur à haute vitesse de rotation pour l'application de peinture en poudre, avec un boîtier (1), avec un plateau à cloche disposé sur le côté avant du boîtier, avec un moteur (2) qui est logé dans le boîtier (1) et qui entraîne le plateau à cloche, avec un disque de signalisation (6) qui est installé sur l'arbre du moteur et qui porte des repères (5) pouvant être détectés optiquement, et avec un dispositif de fixation (13) par lequel un câble à fibres optiques peut être fixé de telle sorte que l'extrémité de son âme se trouve à proximité des repères (5) du disque de signalisation (6),
**caractérisé en ce que** le dispositif de fixation (13) est conçu de telle sorte que le câble à fibres optiques fixé dans ce dispositif peut tourner autour de son propre axe.

2. Pulvérisateur à haute vitesse de rotation selon la revendication 1, **caractérisé en ce que** le dispositif de fixation (13) présente :
a) un boîtier (14), qui est relié sans possibilité de rotation au boîtier (1) du pulvérisateur à haute vitesse de rotation ;
b) une douille (18), qui est disposée à rotation à l'intérieur du boîtier (1) du dispositif de fixation (13) et à laquelle peut être fixée l'âme du câble à fibres optiques.

3. Pulvérisateur à haute vitesse de rotation selon la revendication 2, **caractérisé en ce que** le dispositif de fixation (13) comprend une partie de serrage (23) qui est rotative conjointement avec la douille (18) et qui coopère avec la douille (18) pour la fixation de l'âme du câble à fibres optiques.

4. Pulvérisateur à haute vitesse de rotation selon la revendication 3, **caractérisé en ce que** la partie de serrage (23) présente un collet de serrage (23a) qui peut être vissé dans la douille (18) et qui présente à son extrémité une fente (24) ainsi qu'une surface de came (25), qui coopère avec une surface de came (22) dans le perçage traversant (21) de la douille (18).

5. Pulvérisateur à haute vitesse de rotation selon l'une des revendications 2 à 4, **caractérisé en ce que** la douille (18) est liée en rotation à un manchon de raccordement (26) pour le câble à fibres optiques.

6. Pulvérisateur à haute vitesse de rotation selon l'une des revendications 2 à 5, **caractérisé en ce que** le boîtier (14) du dispositif de fixation (13) présente deux rainures (15, 16) rectilignes et parallèles, dans lesquelles sont introduites deux branches d'une partie de fixation (28) en forme de U, installée de manière amovible sur une partie de boîtier.
